# EUROPÄISCHE PATENTSCHRIFT

(11) **EP 1 744 899 B1**
(45) Veröffentlichungstag und Bekanntmachung des Hinweises auf die Patenterteilung: **23.01.2013**
(21) Anmeldenummer: 05739640.0
(22) Anmeldetag: 02.05.2005
(51) Int. Cl.: B42D 15/00, B41M 3/14, D21H 21/42

(54) **WERTDOKUMENT**
SECURITY DOCUMENT
DOCUMENT DE VALEUR

(30) Priorität: 05.05.2004 DE 102004022081; 04.06.2004 DE 102004027306
(43) Veröffentlichungstag der Anmeldung: 24.01.2007
(73) Patentinhaber: Giesecke & Devrient GmbH, 81677 München (DE)
(72) Erfinder: DEPTA, Georg, 83022 Rosenheim (DE); MAYER, Karlheinz, 86169 Augsburg (DE); BALDUS, Christof, 81667 München (DE); FRANZ, Peter, 85567 Pienzenau/Bruck (DE); VOIT, Max, 83671 Benediktbeuern (DE); DÖRFLER, Walter, 81373 München (DE)
(86) Internationale Anmeldenummer: PCT/EP2005/004741
(87) Internationale Veröffentlichungsnummer: WO 2005/108109

(56) Entgegenhaltungen:
- WO-A-03/023723
- DE-A1- 2 836 529
- US-A- 4 234 214
- US-A- 5 005 872
- US-A- 6 139 065

## Beschreibung

Die Erfindung betrifft ein Wertdokument, wie zum Beispiel Banknote, Ausweiskarte, Passbuch oder dergleichen, das ein Sicherheitspapier und eine mithilfe eines Lasers erzeugte Markierung aufweist, wobei das Sicherheitspapier wenigstens einen Teilbereich mit einer Beschichtung aufweist. Des Weiteren betrifft die Erfindung ein Sicherheitspapier und Verfahren zur Herstellung eines erfindungsgemäßen Wertdokuments bzw. Sicherheitspapiers.

Banknoten, Schecks, Fahrkarten, Eintrittskarten und andere Wertdokumente, insbesondere aus Papier, werden zum Zwecke der Fälschungssicherheit mit Sicherheitsmerkmalen ausgestattet, anhand deren die Echtheit der Wertdokumente überprüfbar ist.

In diesem Zusammenhang ist vorgeschlagen worden, Markierungen mittels Laserstrahlung auf einem Dokument aufzubringen, um dadurch eine irreversible und visuell leicht erfassbare Veränderung des Dokuments zu erzielen. So wird beispielsweise in der DE 28 36 529 C2 vorgeschlagen, mittels eines geeignet gesteuerten Laserstrahls die Seriennummer aus einer Druckfarbschicht herauszubrennen. In der EP 0 918 649 B1 wird vorgeschlagen, die Identifikationsnummer durch örtliche Verringerung der Dokumentendicke mittels Laserätzung an anderer Stelle des Dokuments zu wiederholen. In den beiden vorgenannten Fällen wird also jeweils Material mittels Laserstrahlung abgetragen.

Demgegenüber sehen andere Ansätze vor, das Substratmaterial mittels Laserstrahlung lediglich zu schwärzen. Um besonders gut lesbare und kantenscharfe Markierungen zu erzielen, ist es auch bekannt, dem Papier Absorptionsmittel und Kohlenstoffbildner beizumischen, beispielsweise mikrovermahlene Kunststoffe (DE 197 32 860 A1).

Einen anderen Weg geht die DE 198 22 605 A1. Darin wird vorgeschlagen, die Papiersubstratoberfläche zunächst mit Laserenergie zu behandeln, um die Oberfläche strukturell zu verändern, und diese anschließend mit einer opaken Beschichtung zu versehen, beispielsweise durch Bedrucken, Lackieren und/oder Metallisieren. Das vorherige Verändern der Oberfläche führt bei der nachfolgend aufgebrachten Beschichtung zu einer erkennbaren Veränderung der Farbdichte, des Farborts, des Glanzes und/oder der Reflexion, wodurch ein sichtbares Sicherheitsmerkmal entsteht.

US 6,139,065 offenbart ein Wertdokument, das ein Sicherheitspapier und einen Aufdruck aufweist. In einer bevorzugten Ausführungsform kann das Wertdokument ferner mit einem Sicherheitsfaden versehen sein. Der Aufdruck auf dem Wertdokument und ein gegebenenfalls auf dem Sicherheitsfaden angeordneter Aufdruck werden mit konventionellen Druckverfahren, sogenannten druckformgebundenen Druckverfahren aufgebracht, nicht jedoch mittels eines Lasers.

Aus WO 03/023723 A1 ist ein Wertdokument bekannt, bei dem auf einem Substrat, welches beispielsweise aus Papier bestehen kann, zwei Materialien aufgelagert sind, die unterschiedliche Widerstände gegenüber einem Laser haben und aneinander angrenzend angeordnet sind. Die beiden auf dem Substrat aufgelagerten Materialien weisen eine Lasermarkierung auf, die durch Sublimation eines Teil des aufgelagerten Materials unter Einwirkung des Laserstrahls erzeugt ist. Das Substrat selbst wird durch den Laserstrahl allerdings im Wesentlichen nicht verbrannt oder sublimiert.

Aufgabe der vorliegenden Erfindung ist es, ein Wertdokument und ein Sicherheitspapier mit einem verbesserten visuellen Sicherheitsmerkmal vorzuschlagen, das eine hohe Fälschungssicherheit aufweist, sowie ein Verfahren zur Herstellung eines solchen Sicherheitsmerkmals.

Diese Aufgabe wird durch das Wertdokument und das Sicherheitspapier mit den Merkmalen der unabhängigen Ansprüche gelöst. Verfahren zur Herstellung derselben sind in nebengeordneten Ansprüchen angegeben. Weiterbildungen der Erfindung sind Gegenstand der Unteransprüche.

Ein erfindungsgemäßes Wertdokument, wie z.B. eine Banknote, ein Passbuch oder dergleichen, weist ein Sicherheitspapier und eine mithilfe eines Lasers erzeugte Markierung auf, wobei das Sicherheitspapier wenigstens in einem Teilbereich mit einer Beschichtung versehen ist, und sich die Markierung über den Grenzbereich zwischen Beschichtung und Sicherheitspapier erstreckt. Da der Laser kontinuierlich in Form der Markierung über das Wertdokument geführt wird und die Laserstrahlung die Beschichtung und das Papiersubstrat unterschiedlich beeinflusst, zeigt die Markierung in den verschiedenen Bereichen ein unterschiedliches Erscheinungsbild, wobei diese unterschiedlichen Erscheinungsbilder direkt ineinander übergehen. Die Markierung erscheint somit am Übergang im Grenzbereich zwischen Beschichtung und Sicherheitspapier mit perfekter Passerhaltigkeit, wodurch die mit dieser Markierung erreichte Fälschungssicherheit gegenüber einem Nachdruck sehr hoch ist.

Gemäß einer bevorzugten Ausführungsform weist die Beschichtung wenigstens eine Metallschicht, wie z.B. Aluminium, Gold, Silber etc., auf. Durch die Einwirkung der Laserstrahlung wird die Metallschicht entfernt, so dass der in der Metallschicht liegende Teil der Markierung in Form von Aussparungen in der Metallschicht vorliegt. Da der Laserstrahl kontinuierlich über den Grenzbereich zwischen Beschichtung und Sicherheitspapier geführt wird, geht die Negativdarstellung der Markierung nahtlos in eine Positivdarstellung im Bereich des Sicherheitspapiers über.

Denn die Lasereinwirkung führt zu einem Farbumschlag oder einer Farbveränderung des Sicherheitspapiers im markierten Bereich. Die Art und der Farbton der Farbänderung hängt von der Zusammensetzung des verwendeten Sicherheitspapiers ab. Dieser Farbumschlag bzw. Farbänderung kann durch geeignete Zusatzstoffe verstärkt werden, die im Volumen des Sicherheitspapiers, der Leimung oder einer nachträglichen Grundierung enthalten sein können. Die Art der verwendeten Zusatzstoffe ist dabei von der Art des verwendeten Lasers bzw. der verwendeten Laserwellenlänge abhängig.

Denkbar sind Laserstrahlung absorbierende Zusätze, wie beispielsweise Ruß, thermochrome Stoffe oder Titandioxid.

Der im Sicherheitspapier liegende Teil der erfindungsgemäßen Markierung kann auch taktil fühlbar ausgestaltet sein, wie in der WO 204/009371 beschrieben.

Die erfindungsgemäße Metallschicht kann eine gedruckte, Metallpigmente oder Metalleffektpigmente enthaltende Schicht oder eine aufgedampfte bzw. aufgesputterte Schicht sein.

In letzterem Fall wird die Metallschicht vorzugsweise auf einen separaten Träger vorbereitet und in Form eines Etiketts oder Transferelements auf das Sicherheitspapier bzw. Wertdokument aufgebracht. Derartige Etiketten oder Transferelemente können auch beliebige weitere Schichten aufweisen, wie z.B. eine Lackschicht, in welche Beugungsstrukturen in Form eines Reliefs eingeprägt sind. Die Metallschicht dient hierbei üblicherweise als Reflexionsschicht für die Beugungstrukturen.

Gemäß einer weiteren Ausführungsform kann die Beschichtung als lasersensitive Aufzeichnungsschicht ausgebildet sein, wobei sie mindestens eine für Laserstrahlung einer ausgewählten Wellenlänge absorbierende Komponente aufweist. Beispielsweise ist als lasersensitive Aufzeichnungsschicht ein Farbgemisch geeignet, das eine die Laserstrahlung absorbierende Gemischkomponente und eine für die Laserstrahlung transparente Gemischkomponente aufweist. Die Markierung ist dabei aufgrund einer durch die Einwirkung der Laserstrahlung bewirkten irreversiblen Änderung der optischen Eigenschaften des Farbgemisches visuell erkennbar. Die absorbierende Gemischkomponente kann unter der Einwirkung der Laserstrahlung beispielsweise gebleicht, verdampft, in ihren Reflexionseigenschaften verändert oder durch eine chemische Reaktion in ein Material mit anderen optischen Eigenschaften umgewandelt werden.

Vorzugsweise enthält das Farbgemisch optisch variable Farbpigmente, wobei für die Laserstrahlung transparente Gemischkomponente insbesondere optisch variable Flüssigkristallpigmente und für die absorbierende Gemischkomponente beispielsweise optisch variable Interferenzschichtpigmente infrage kommen.

Eine derartige Beschichtung zeigt bei Änderung des Betrachtungswinkels ein Farbwechselspiel, wobei der wahrnehmbare Farbeindruck eine Überlagerung der Farbeindrücke der verschiedenen optisch variablen Farbpigmente darstellt. Durch die Lasereinwirkung verschwindet oder ändert sich der Farbeindruck der Interferenzschichtpigmente, so dass die gelaserten Bereiche farblich zur Umgebung kontrastieren. Die gelaserten Bereiche zeigen jedoch nach wie vor einen optisch variablen Effekt. Erstreckt sich die gelaserte Markierung über den Grenzbereich zwischen Beschichtung und Sicherheitspapier, so wird der optisch variable Anteil der Markierung in einen nicht optisch variablen Anteil übergeführt, der durch Laserung des Papiersubstrats entsteht. Dadurch entsteht der Eindruck, dass die Markierung mit unterschiedlichen Verfahren in einem exakten Passer erzeugt wurde.

Ein sehr ähnliches Erscheinungsbild der Markierung kann erzeugt werden, wenn die für Laserstrahlung transparenten und absorbierenden Anteile des Gemisches in getrennten Schichten übereinander angeordnet werden.

Für die Erzeugung der Markierung werden vorzugsweise Nd:YAG-Laser mit einer Wellenlänge von 1064 nm verwendet. Je nach Art der zu erzeugenden Markierung kann der Laser im Dauerstrichbetrieb oder im gepulsten Betrieb eingesetzt werden. Beispielsweise kann im gepulsten Betrieb eine sichtbare Variation des Schwärzungsgrads über den Verlauf der Markierung im Sicherheitspapier erzeugt werden.

Mittels der Lasermarkierung können alphanumerische Zeichen dargestellt werden, beispielsweise Seriennummern der Wertdokumente oder beliebige Codes, wie beispielsweise eindimensionale oder zweidimensionale Balkencodes oder Blindencodes, beliebige Symbole, Graphik, Muster, Bilder oder Mikroschrift. Auch beliebige alphanumerische Zeichen, wie Datum, Uhrzeit, Chargenbezeichnung, oder Schriftzüge sind möglich. Jede erfindungsgemäße Markierung erstreckt sich über die Grenze der Beschichtung hinweg in das Sicherheitspapier hinein, wodurch am Übergang das Erscheinungsbild der Markierung mit perfekter Passerhaltigkeit wechselt.

Das erfindungsgemäße Wertdokument kann weitere Sicherheitsmerkmale, wie beispielsweise einen Sicherheitsfaden, ein optisch variables Sicherheitselement, einen Sicherheitsaufdruck, wie z. B. einen Stichtiefdruck, oder maschinell lesbare Sicherheitsmerkmale, wie beispielsweise lumineszierende oder magnetische Stoffe, aufweisen. Falls das Wertdokument einen Sicherheitsfaden aufweist, kann die erfindungsgemäße Lasermarkierung auch im Bereich des Sicherheitsfadens vorgesehen werden. Die erfindungsgemäßen Wertdokumente können auch zur Absicherung von Produkten beliebiger Art verwendet werden.

Das erfindungsgemäße Wertdokument ist ein beliebiges Dokument, dessen wesentlicher Bestandteil ein Sicherheitspapier darstellt, wie beispielsweise eine Banknote, ein Scheck, ein Visum, ein Etikett, eine Passseite oder ein anderes zu sicherndes Dokument aus Sicherheitspapier.

Der Schritt der Laserbeschriftung erfolgt in einem beliebigen Stadium der Herstellung des Wertdokuments. So kann es sinnvoll sein, das Sicherheitspapier bereits nach der Herstellung in Rollenform mit einer entsprechenden Markierung zu versehen. Dies ist insbesondere der Fall, wenn das Sicherheitspapier in Endlosform mit einer Folienbeschichtung, wie einem beugungsoptisch wirksamen, beispielsweise streifenförmigen Sicherheitselement, versehen wird und dieses Sicherheitselement, wie oben beschrieben, mit einer erfindungsgemäßen Markierung versehen werden soll.

Vorzugsweise erfolgt der Schritt der Lasermarkierung jedoch als einer der letzten Arbeitsschritte bei der Herstellung des Wertdokuments. Werden die Wertdokumente beispielsweise in Form von bogenförmigen Mehrfachnutzen bedruckt, so kann die Lasermarkierung noch am Bogen oder bereits am geschnittenen, fertigen Wertdokument erfolgen. Letzteres ist insbesondere sinnvoll, wenn mittels der Lasermarkierung eine individuelle Information, wie eine Seriennummer, erzeugt werden soll:

Ein besonderer sicherheitstechnischer Vorteil der vorliegenden Erfindung ist darin zu sehen, dass der beschriebene Effekt nicht durch einfache Mittel nachgestellt werden kann. Der Einsatz von Lasern erfordert hohe Investitionen und tief greifendes technisches Know-how, welches über den für den Einsatz üblicher Druckmaschinen oder digitaler Druckeinrichtungen nötigen Wissensstand weit hinausgeht.

Ein weiterer Vorteil der Erfindung liegt darin, dass die Lasermarkierung in einer für Druckereien typischen Geschwindigkeit berührungslos vorgenommen werden kann. Insbesondere kann jedes Dokument individuell markiert werden, indem beispielsweise die Seriennummer oder ein anderes individualisierendes Merkmal als Sicherheitsmerkmal in das Wertdokument integriert wird.

Anhand der nachfolgenden Beispiele und ergänzenden Figuren werden die Vorteile der Erfindung erläutert. Die beschriebenen Einzelmerkmale und nachfolgend beschriebenen Ausführungsbeispiele sind für sich genommen, aber auch in Kombination erfinderisch. Die Beispiele stellen bevorzugte Ausführungsformen dar, auf die jedoch die Erfindung in keinerlei Weise beschränkt sein soll. Die in den Figuren gezeigten Proportionen entsprechen nicht den in der Realität vorliegenden Verhältnissen und dienen vornehmlich zur Verbesserung der Anschaulichkeit. Es zeigen:
- Fig.1: ein erfindungsgemäßes Wertdokument,
- Fig. 2: eine Ausschnittsvergrößerung des Bereichs A,
- Fig. 3: einen Schnitt durch das erfindungsgemäße Wertdokument entlang der Linie B - B,
- Fig. 4: einen Schnitt durch das erfindungsgemäße Wertdokument entlang der Linie C - C,
- Fig. 5: einen Schnitt durch das erfindungsgemäße Wertdokument entlang der Linie D - D,
- Fig. 6: einen alternativen Aufbau der Beschichtung,
- Fig. 7: einen andere beispielhafte Beschichtung.

Fig. 1 zeigt ein erfindungsgemäßes Wertdokument 1 in Form einer Banknote. Das Wertdokument 1 weist gemäß der Erfindung eine Markierung 2 in Form einer Ziffernfolge auf, die durch Einwirkung eines Laserstrahls erzeugt wurde und sich in den Randbereich der Banknote 1 hinein erstreckt.

Fig. 2 zeigt eine Ausschnittsvergrößerung des Bereichs A der Fig.1. In dieser Vergrößerung ist der erfindungswesentliche Übergang der Markierung 2 über den Grenzbereich zwischen Beschichtung 3 und Sicherheitspapier 4 hinweg innerhalb der dargestellten "4" deutlich zu erkennen. An der Grenze der beiden Bereiche (3, 4) läuft die Markierung 2 nahtlos und ohne Versatz weiter. Aufgrund der dunkleren Graustufe der Markierung im Bereich des Sicherheitspapiers 4, ist der Übergang deutlich sichtbar und erscheint mit perfekter Passerhaltigkeit, die für eine gedruckte Markierung so nicht erreichbar wäre.

Die Fig. 3 zeigt einen Schnitt durch das Wertdokument 1 entlang der Linie B-B. In diesem Fall ist im Bereich der Markierung 2 eine Beschichtung 3 in Form eines Sicherheitselements 3 angeordnet, wobei das Sicherheitselement 3 aus einem Transferelement besteht. Das Transferelement ist mittels einer Kleberschicht 5 am Wertdokument 1 befestigt. Zwischen der Kleberschicht 5 und einer Kunststoffschicht 7, insbesondere Lackschicht 7, befindet sich eine Metallschicht 6.

Fig. 4 zeigt einen Schnitt durch das Wertdokument 1 entlang der Linie C-C. Daran ist zu sehen, dass diese Metallschicht 6 im Bereich der Markierung 2 fehlt. Beim Beschriftungs- oder Markierungsvorgang mit dem Laser wird die Metallschicht 6 so verändert, dass sie nicht mehr länger sichtbar ist. Die Bezugsziffer 8 bezeichnet den mit der Laserstrahlung beaufschlagten Bereich.

Fig. 5 zeigt einen Schnitt durch das Wertdokument 1 entlang der Linie D-D. Es ist eine durch die Laserbeschriftung hervorgerufene Farbveränderung 9 im Sicherheitspapier (Substrat) 4 zu sehen, die Teil der zur Markierung gehörenden und in Aufsicht erkennbaren "8" ist. In diesem Beispiel ist eine "8" dargestellt mit einem Schwärzungsgrad, der einer dunklen Graustufe entspricht. Die Laserleistung muss dabei auf den gewünschten Schwärzungsgrad eingestellt werden.

Im Grenzbereich A ändert sich demnach das Erscheinungsbild bzw. die Darstellungsweise der Markierung 2. Denn im Bereich des Sicherheitselements 3 ist die Markierung 2 in Form von Aussparungen 8 in der Metallschicht 6 dargestellt, d.h. als Negativdarstellung, während die Markierung 2 außerhalb des Sicherheitselements 3 in Form von Farbveränderungen, d.h. als Positivdarstellung, vorliegt.

Fig. 6 zeigt ein Sicherheitspapier (Substrat) 20, beispielsweise einer Banknote oder eines anderen Wertdokuments, auf dem eine Beschichtung 22 aus einem Farbgemisch aus zwei Gemischkomponenten 24 und 26 aufgebracht ist. Eine der Gemischkomponenten 24 ist für die Strahlung des nachfolgend zur Markierung verwendeten Infrarotlasers transparent, die andere Gemischkomponente 26 absorbiert die Laserstrahlung. Im Bereich 28 wurde die Markierungsschicht 22 mit dem Markierungslaser mit geeignet gewählten Laserparametern bestrahlt, um die absorbierende Gemischkomponente 26 durch die Einwirkung der Laserstrahlung zu entfernen, zu verändern oder zu deaktivieren.

Je nach verwendetem Material kann die absorbierende Gemischkomponente 26 beispielsweise gebleicht, verdampft, in ihren Reflexionseigenschaften verändert oder durch eine chemische Reaktion in ein Material mit anderen optischen Eigenschaften umgewandelt werden. Insgesamt werden durch die Bestrahlung die optischen Eigenschaften des Farbgemisches im Bereich 28 irreversibel verändert. Als mögliche Effekte kommen unter anderem eine Farbveränderung, die Erzeugung eines Farbumschlags, das Aufhellen einer Farbe, die Änderung der Kippfarbe eines Effektfarbengemisches oder die lokale Änderung der Polarisationseigenschaften oder der Lumineszenzeigenschaften der Beschichtung 22 infrage.

Aufgrund der laserinduzierten Änderung der optischen Eigenschaften des Farbgemisches entstehen visuell erkennbare Kennzeichnungen in dem Wertdokument. Diese können sowohl durch die Form der bestrahlten und modifizierten Bereiche 28 der Markierungsschicht selbst gebildet sein, oder sich erst in Zusammenwirkung mit weiteren, beispielsweise informationshaltig strukturierten Druckschichten ergeben.

Beispielsweise kann zwischen dem Substrat 20 und der Beschichtung 22 eine informationsführende Druckschicht vorgesehen sein, und die Änderung der optischen Eigenschaften der Beschichtung 22 in der Erzeugung transparenter Teilbereiche 28 in einer ansonsten opaken Schicht bestehen, so dass die Informationen der Druckschicht in diesen Teilbereichen nach der Laserbestrahlung sichtbar sind.

Eine andere beispielhafte Beschichtung zeigt die Fig. 7. Dabei ist auf einem Substrat 30 eine Beschichtung 32 aufgebracht, die eine erste für die Laserstrahlung der gewählten Wellenlänge transparente Schicht 34, eine absorbierende Schicht 36 und eine zweite für die Laserstrahlung transparente Schicht 38 aufweist. Zumindest eine der absorbierenden oder transparenten Schichten enthält optisch variable Farbpigmente. Beispielsweise kann die transparente Schicht 34 Flüssigkristallpigmente enthalten, die eine mit dem Betrachtungswinkel veränderliche Reflexionsfarbe zeigen.

Durch Laserbestrahlung ist die absorbierende Schicht 36 in einem Teilbereich 40 abgetragen, wobei die über der absorbierenden Schicht 36 liegende transparente Schicht 38 durch die Ablation mit dieser mitgerissen wurde. Wird zur Abtragung beispielsweise ein Infrarotlaser, etwa ein Nd:YAG-Laser mit λ=1,064 µm, verwendet, so können die für die Laserstrahlung transparenten Schichten 34, 38 im sichtbaren Spektralbereich opak und gefärbt sein. Durch die Form und Gestalt des abgetragenen Bereichs 40 lassen sich vielfältige Markierungen in die Beschichtung 32 einbringen, in denen beispielsweise ein optisch variabler Farbeffekt einer Flüssigkristallschicht 34 kontrastierend zu einem einfarbigen Umgebungsbereich einer zweiten transparenten Druckschicht 38 hervortritt.

Bei all diesen Beispielen setzt sich der in den verschiedenen Beschichtungen erzeugte Teil der Markierung in Form einer Farb- und/oder Kontrastveränderung im umgebenden Substratmaterial fort.

## Patentansprüche

1. Wertdokument, wie zum Beispiel Banknote, Passbuch oder dergleichen, das ein Sicherheitspapier und eine Lasermarkierung aufweist, wobei das Sicherheitspapier wenigstens einen Teilbereich mit einer Beschichtung aufweist, **dadurch gekennzeichnet, dass** sich die Lasermarkierung über den Grenzbereich zwischen Beschichtung und Sicherheitspapier erstreckt.

2. Wertdokument nach Anspruch 1, **dadurch gekennzeichnet, dass** die Beschichtung wenigstens eine Metallschicht aufweist.

3. Wertdokument nach Anspruch 1 oder 2, **dadurch gekennzeichnet, dass** die Markierung im Bereich der Beschichtung in Form von Aussparungen in der Metallschicht vorliegt, die im Grenzbereich zum Sicherheitspapier in eine Farbveränderung, insbesondere Schwärzung, des Sicherheitspapiers übergehen.

4. Wertdokument nach wenigstens einem der Ansprüche 1 bis 3, **dadurch gekennzeichnet, dass** die Beschichtung wenigstens eine Kunststoffschicht und eine Metallschicht aufweist, wobei die Kunststoffschicht eine Beugungsstruktur aufweist.

5. Wertdokument nach wenigstens einem der Ansprüche 1 bis 4, **dadurch gekennzeichnet, dass** die Beschichtung ein Farbgemisch aufweist, das wenigstens eine die Laserstrahlung absorbierende Gemischkomponente und eine für die Laserstrahlung transparente Gemischkomponente aufweist.

6. Wertdokument nach wenigstens einem der Ansprüche 1 bis 5, **dadurch gekennzeichnet, dass** die Beschichtung mehrschichtig ausgebildet ist und wenigstens eine der Schichten die Markierung aufweist.

7. Wertdokument nach wenigstens einem der Ansprüche 1 bis 6, **dadurch gekennzeichnet, dass** die Beschichtung zwei übereinander angeordnete Schichten aufweist, wobei eine erste Schicht für die Laserstrahlung transparent ist und die zweite Schicht die Laserstrahlung absorbiert.

8. Wertdokument nach wenigstens einem der Ansprüche 1 bis 7, **dadurch gekennzeichnet, dass** die Beschichtung optisch variable Eigenschaften aufweist.

9. Wertdokument nach wenigstens einem der Ansprüche 1 bis 8, **dadurch gekennzeichnet, dass** die Beschichtung flüssigkristalline Pigmente enthält und/oder Interferenzschichtpigmente enthält.

10. Wertdokument nach wenigstens einem der Ansprüche 1 bis 9, **dadurch gekennzeichnet, dass** die Markierung in Form von alphanumerischen Zeichen, Barcodes, Mustern, Graphik oder Mikroschrift vorliegt.

11. Wertdokument nach wenigstens einem der Ansprüche 1 bis 10, **dadurch gekennzeichnet, dass** mehrere Markierungen auf dem Wertdokument vorliegen.

12. Sicherheitspapier für Wertdokumente, wie Banknoten, Ausweiskarten oder dergleichen, das eine Lasermarkierung aufweist, wobei das Sicherheitspapier in wenigstens einem Teilbereich mit einer Beschichtung versehen ist, **dadurch gekennzeichnet, dass** sich die Lasermarkierung über den Grenzbereich zwischen Beschichtung und Sicherheitspapier erstreckt.

13. Wertdokument oder Sicherheitspapier nach wenigstens einem der Ansprüche 1 bis 12, **dadurch gekennzeichnet, dass** das Wertdokument oder Sicherheitspapier mehrschichtig ausgeführt ist.

14. Verfahren zur Herstellung einer Markierung in einem Wertdokument, wie zum Beispiel einer Banknote oder dergleichen, das ein Sicherheitspapier aufweist, das wenigstens in einem Teilbereich mit einer Beschichtung versehen ist, wobei das Wertdokument mit Laserstrahlung beaufschlagt wird, **dadurch gekennzeichnet, dass** der Laserstrahl über den Grenzbereich zwischen Beschichtung und Sicherheitspapier geführt wird, und die Laserparameter so gewählt werden, dass eine Lasermarkierung erzeugt wird, die sowohl im Bereich der Beschichtung als auch im Bereich des Sicherheitspapiers vorliegt und sich über den Grenzbereich erstreckt.

15. Verfahren zur Herstellung einer Markierung in einem Sicherheitspapier für Wertdokumente, wie zum Beispiel Banknoten oder dergleichen, mit wenigstens einem Teilbereich, der eine Beschichtung aufweist, wobei das Sicherheitspapier mit Laserstrahlung beaufschlagt wird, **dadurch gekennzeichnet, dass** der Laserstrahl über den Grenzbereich zwischen Beschichtung und Sicherheitspapier geführt wird, und die Laserparameter so gewählt werden, dass eine Lasermarkierung erzeugt wird, die sowohl im Bereich der Beschichtung als auch im Bereich des Sicherheitspapiers vorliegt und sich über den Grenzbereich erstreckt.

16. Verfahren nach Anspruch 14 oder 15, **dadurch gekennzeichnet, dass** ein Nd:YAG-Laser verwendet wird.

17. Verfahren nach wenigstens einem der Ansprüche 14 bis 16, **dadurch gekennzeichnet, dass** die Beschriftung mit dem Laser bei einer für Wertpapierdruckereien üblichen hohen Geschwindigkeit erfolgt.

## Claims

1. A value document, such as bank note, passport or the like, having a security paper and a laser marking, the security paper having at least one partial area with a coating, **characterized in that** the laser marking extends over the border area between coating and security paper.

2. The value document according to claim 1, **characterized in that** the coating has at least one metal layer.

3. The value document according to claim 1 or 2, **characterized in that** the marking is present in the area of the coating in the form of gaps in the metal layer which run into a color change, in particular blackening, of the security paper in the border area with the security paper.

4. The value document according to at least one of claims 1 to 3, **characterized in that** the coating has at least one plastic layer and one metal layer, the plastic layer having a diffraction structure.

5. The value document according to at least one of claims 1 to 4, **characterized in that** the coating has an ink mixture having at least one mixture component absorbent to laser radiation and one mixture component transparent to laser radiation.

6. The value document according to at least one of claims 1 to 5, **characterized in that** the coating is of multilayer design and at least one of the layers has the marking.

7. The value document according to at least one of claims 1 to 6, **characterized in that** the coating has two layers disposed one over the other, a first layer being transparent to laser radiation and the second layer absorbing laser radiation.

8. The value document according to at least one of claims 1 to 7, **characterized in that** the coating has optically variable properties.

9. The value document according to at least one of claims 1 to 8, **characterized in that** the coating contains liquid crystalline pigments and/or contains interference layer pigments.

10. The value document according to at least one of claims 1 to 9, **characterized in that** the marking is present in the form of alphanumeric characters, bar codes, patterns, graphics or microwriting.

11. The value document according to at least one of claims 1 to 10, **characterized in that** a plurality of markings are present on the value document.

12. A security paper for value documents, such as bank notes, identity cards or the like, which has a laser marking, the security paper being provided with a coating in at least one partial area, **characterized in that** the laser marking extends over the border area between coating and security paper.

13. The value document or security paper according to at least one of claims 1 to 12, **characterized in that** the value document or security paper is of multilayer design.

14. A method for producing a marking in a value document, such as a bank note or the like, which has a security paper provided with a coating at least in one partial area, the value document being exposed to laser radiation, **characterized in that** the laser beam is guided over the border area between coating and security paper, and the laser parameters are selected so as to produce a laser marking which is present both in the area of the coating and in the area of the security paper and extends over the border area.

15. A method for producing a marking in a security paper for value documents, such as bank notes or the like, with at least one partial area having a coating, the security paper being exposed to laser radiation, **characterized in that** the laser beam is guided over the border area between coating and security paper, and the laser parameters are selected so as to produce a laser marking which is present both in the area of the coating and in the area of the security paper and extends over the border area.

16. The method according to claim 14 or 15, **characterized in that** a Nd:YAG laser is used.

17. The method according to at least one of claims 14 to 16, **characterized in that** inscription is done with the laser at a high speed usual for security printing plants.

## Revendications

1. Document de valeur, tel que par exemple billet de banque, passeport ou objet similaire, qui comporte un papier de sécurité et un marquage au laser, le papier de sécurité comportant au moins une zone partielle pourvue d'un revêtement, **caractérisé en ce que** le marquage au laser s'étend sur la zone limite entre revêtement et papier de sécurité.

2. Document de valeur selon la revendication 1, **caractérisé en ce que** le revêtement comporte au moins une couche métallique.

3. Document de valeur selon la revendication 1 ou 2, **caractérisé en ce que** le marquage dans la zone du revêtement se trouve sous forme d'évidements dans la couche métallique qui, dans la zone limite passant au papier de sécurité, deviennent une modification de la couleur, notamment un noircissement, du papier de sécurité.

4. Document de valeur selon au moins une des revendications de 1 à 3, **caractérisé en ce que** le revêtement comporte au moins une couche en matière plastique et une couche métallique, la couche en matière plastique comportant une structure de diffraction.

5. Document de valeur selon au moins une des revendications de 1 à 4, **caractérisé en ce que** le revêtement comporte un mélange d'encre qui comporte au moins un composant de mélange absorbant le rayonnement laser et un composant de mélange transparent au rayonnement laser.

6. Document de valeur selon au moins une des revendications de 1 à 5, **caractérisé en ce que** le revêtement est réalisé sous forme multicouche et **en ce qu'**au moins une des couches comporte le marquage.

7. Document de valeur selon au moins une des revendications de 1 à 6, **caractérisé en ce que** le revêtement comporte deux couches superposées, une première couche étant transparente au rayonnement laser et la seconde couche absorbant le rayonnement laser.

8. Document de valeur selon au moins une des revendications de 1 à 7, **caractérisé en ce que** le revêtement présente des propriétés optiquement variables.

9. Document de valeur selon au moins une des revendications de 1 à 8, **caractérisé en ce que** le revêtement comporte des pigments à cristaux liquides et/ou des pigments de couche d'interférence.

10. Document de valeur selon au moins une des revendications de 1 à 9, **caractérisé en ce que** le marquage se trouve sous forme de signes alphanumériques, codes barres, motifs, graphique ou micro-écriture.

11. Document de valeur selon au moins une des revendications de 1 à 10, **caractérisé en ce que** plusieurs marquages se trouvent sur le document de valeur.

12. Papier de sécurité pour documents de valeur, tel que billets de banque, cartes d'identité ou objets similaires, qui comporte un marquage au laser, le papier de sécurité étant pourvu dans au moins une zone partielle d'un revêtement, **caractérisé en ce que** le marquage au laser s'étend sur la zone limite entre revêtement et papier de sécurité.

13. Document de valeur ou papier de sécurité selon au moins une des revendications de 1 à 12, **caractérisé en ce que** le document de valeur ou papier de sécurité est réalisé sous forme multicouche.

14. Procédé de confection d'un marquage dans un document de valeur tel que par exemple un billet de banque ou objet similaire qui comporte un papier de sécurité pourvu dans au moins une zone partielle d'un revêtement, le document de valeur étant soumis à un rayonnement laser, **caractérisé en ce que** le rayon laser est amené sur la zone limite entre revêtement et papier de sécurité et les paramètres de laser sont sélectionnés de telle sorte qu'un marquage au laser se trouvant tant dans la zone du revêtement que dans la zone du papier de sécurité et s'étendant sur la zone limite est généré.

15. Procédé de confection d'un marquage dans un papier de sécurité pour documents de valeur tels que par exemple billets de banque ou objets similaires comprenant au moins une zone partielle comportant un revêtement, le papier de sécurité étant soumis à un rayonnement laser, **caractérisé en ce que** le rayon laser est amené sur la zone limite entre revêtement et papier de sécurité et les paramètres de laser sont sélectionnés de telle sorte qu'un marquage au laser se trouvant tant dans la zone du revêtement que dans la zone du papier de sécurité et s'étendant sur la zone limite est généré.

16. Procédé selon la revendication 14 ou 15, **caractérisé en ce qu'**un laser Nd:YAG est utilisé.

17. Procédé selon au moins une des revendications de 14 à 16, **caractérisé en ce que** le marquage par le laser a lieu à une grande vitesse comme il est d'usage dans les imprimeries de documents de valeur.
